# EUROPÄISCHE PATENTSCHRIFT

(11) **EP 2 603 905 B1**
(45) Veröffentlichungstag und Bekanntmachung des Hinweises auf die Patenterteilung: **29.09.2021**
(21) Anmeldenummer: 11741562.0
(22) Anmeldetag: 05.08.2011
(51) Int. Cl.: G08B 13/196, G07F 19/00, G07G 3/00

(54) **VERFAHREN UND VORRICHTUNG ZUM ERKENNEN UND VERIFIZIEREN VON MANIPULATIONSVERSUCHEN AN EINEM SELBSTBEDIENUNGSTERMINAL**
METHOD AND DEVICE FOR DETECTING AND VERIFYING ATTEMPTS TO MANIPULATE A SELF-SERVICE TERMINAL
PROCÉDÉ ET DISPOSITIF DE DÉTECTION ET DE VÉRIFICATION DE TENTATIVES DE MANIPULATION SUR UN TERMINAL DE DISTRIBUTION AUTOMATIQUE

(30) Priorität: 12.08.2010 DE 102010036961
(43) Veröffentlichungstag der Anmeldung: 19.06.2013
(73) Patentinhaber: Wincor Nixdorf International GmbH, 33106 Paderborn (DE)
(72) Erfinder: PRIESTERJAHN, Steffen, 33100 Paderborn (DE); LE, Dinh Khoi, 33100 Paderborn (DE); DRICHEL, Alexander, 33613 Bielefeld (DE)
(86) Internationale Anmeldenummer: PCT/EP2011/063510
(87) Internationale Veröffentlichungsnummer: WO 2012/019968

(56) Entgegenhaltungen:
- WO-A2-2005/109315
- DE-U1- 20 102 477
- GB-A- 2 351 585
- JP-A- 2007 280 317
- US-A1- 2009 201 372
- None

## Beschreibung

Die Erfindung betrifft ein Verfahren zum Erkennen und Verifizieren von Manipulationsversuchen an einem Selbstbedienungsterminal nach dem Oberbegriff des Anspruchs 1. Außerdem betrifft die Erfindung eine nach dem Verfahren arbeitende Vorrichtung, insbesondere eine Datenverarbeitungs- und Steuereinheit, sowie ein damit ausgestattetes Selbstbedienungsterminal, insbesondere ein als Geldautomat ausgestaltetes Selbstbedienungsterminal.

An Selbstbedienungsterminals, im weiteren auch kurz SB-Terminals genannt, insbesondere an Geldautomaten, werden häufig kriminelle Handlungen in Form von Manipulationen vorgenommen, die das Ziel verfolgen, sensitive Daten, insbesondere PINs (Personal Identification Numbers) und/oder Kartennummern, von Nutzern des SB-Terminals auszuspähen. Insbesondere sind Manipulationsversuche bekannt, bei denen sogenannte Skimming-Vorrichtungen, wie beispielsweise Tastaturüberbauten und dergleichen, im Bedienbereich bzw. Bedienfeld widerrechtlich installiert werden. Solche Tastaturüberbauten verfügen häufig über eine eigene Stromversorgung, sowie einen Prozessor, einen Speicher und ein Betriebsprogramm, sodass ein ahnungsloser Nutzer bei Eingabe seiner PIN oder beim Einführen seiner Bankkarte ausgespäht wird. Die ausgespähten Daten werden dann über einen in dem Tastaturüberbau integrierten Sender an einen entfernten Empfänger übertragen oder werden in einem im Tastaturüberbau befindlichen Datenspeicher gespeichert. Viele der heutzutage anzutreffenden Skimming-Vorrichtungen können nur sehr schwer mit dem menschlichen Auge von originalen Bedienelementen (Tastatur, Kartenleser usw.) unterschieden werden.

Um derartige Manipulationsversuche zu vereiteln, werden häufig Überwachungssysteme eingesetzt, die eine oder mehrere Kameras aufweisen, welche im Bereich des Standortes des Selbstbedienungsterminals montiert sind und das gesamte Bedienfeld und häufig auch den Aufenthaltsbereich des Nutzers erfassen.

Aus der GB 2 351 585 A sind ein Verfahren und eine Vorrichtung zum Erkennen und Verifizieren von Manipulationsversuchen an einem Selbstbedienungsterminal bekannt, das mindestens ein für Nutzer des Selbstbedienungsterminals bereitgestelltes Bedienelement ("keypad 21") aufweist, auf das mindestens eine Kamera ("30") ausgerichtet ist, wobei die von der Kamera erzeugten Bilddaten einem ersten Klassifikator ("micro-processor 32") zugeführt werden, mittels dessen anhand der Bilddaten geprüft wird, ob ein Manipulationsversuch an dem Bedienelement zu erkennen ist, wobei die Bilddaten anhand erster Merkmale ("Differences in the two images") ausgewertet werden. Des Weiteren werden die Bilddaten auch einem zweiten Klassifikator ("micro-processor... programmed to analyse 'traffic patterns' ") zugeführt, mittels dessen anhand der Bilddaten geprüft wird, ob das Erkennen eines Manipulationsversuchs plausibel ist ("to determine if unusual activity is occuring"), wobei die Bilddaten anhand zweiter Merkmale ("traffic patterns") ausgewertet werden.

Aus der JP 2007 280317 A ist ein System zum Erkennung verdächtiger Objekte im Bedienbereich eines Geldautomaten bekannt. Dazu nimmt eine Überwachungskamera Bilder von dem Bedienfeld (Frontpanel) des Geldautomaten auf, und zwar zwischen den Ende einer Transaktion und dem Beginn einer nächsten Transaktion, um anhand von Bildvergleich zu erkennen, ob verdächtige Objekte angebracht oder abgelegt wurden. Wenn dies der Fall ist, wird die Bildaufnahme während der nächsten Transaktion gestoppt.

Die US 2009 / 201372 A1 offenbart ein Verfahren und eine Vorrichtung für eine integrierte Überwachung eines Geldautomaten oder dergleichen. Es werden mehrere Kameras installiert, um Bildaufnahmen, insbesondere Videoaufnahmen (Videodaten), von Benutzer, dem Kartenschlitz des Geldautomaten und von dem umliegenden Gebiet zu machen. Mit den Videodaten können ein Zeitstempel und andere relevante Daten verknüpft und abgespeichert werden.

Die WO 2005 / 109 315 A1 offenbart ein Sicherheitssystem zum Überwachen eines Geldautomaten (ATM) umfassend eine Kamera, die Bilder von ausgewählten Abschnitten des ATM liefert. Eine Steuerung bestimmt automatisch den Unterschied zwischen einem Bezugsbild des ATM und einem nachfolgend erfassten Bild, um eine Änderung an dem ATM zu erkennen.

Eine weitere Lösung ist beispielsweise in der DE 201 02 477 U1 beschrieben. Mittels der dortigen Kamera-Überwachung kann sowohl das Bedienfeld selbst wie auch der davor liegende Aufenthaltsbereich des Nutzers erfasst werden. Um zu unterscheiden, ob eine Person sich im Aufenthaltsbereich befindet, ist noch ein Sensor vorgesehen.

Aus der US 2009/0057395 A1 sind ein Verfahren und eine Vorrichtung zum Erkennen und Verifizieren von Manipulationsversuchen an einem Geldautomaten bekannt. Dort werden verschiedene. Sensoren eingesetzt (s. Textabschnitt [0063]), wie z.B. Kameras oder Näherungssensoren ("proximity sensor"), die Signale bzw. Daten an eine Mikroprozessor-gesteuerte Einheit ("microprocessor 32") abgeben. Dort wird dann eine Datenverarbeitung anhand eines statistische Models durchgeführt, das einen Klassifikator ("classifier") aufweist (s. Textabschnitte [0081] - [0085]), um auf einen normalen Betriebszustand oder auf einen abnormalen Betriebszustand des Geldautomaten zu schließen, wobei Letzterer einen Manipulationsversuch anzeigen könnte. Demnach wird dort vorgeschlagen, einen Manipulationsversuch anhand eines Klassifizierers zu erkennen, der mit Daten von verschiedenen Sensoren gespeist wird. Die Zuverlässigkeit dieses Prinzips verlangt jedoch den Einsatz mehrerer verschiedener Sensoren sowie den Aufwand, den Klassifizierer auf die verschiedenen Sensoren abzustimmen.

Es sind also grundsätzlich Vorrichtungen und Verfahren zum Erkennen von Manipulationsversuchen an einem Selbstbedienungsterminal bekannt, wobei eine Kamera auf mindestens ein Bedienelement, wie z.B. Tastatur, Geldausgabefach usw., ausgerichtet ist und wobei die von der Kamera erzeugten Bilddaten mittels eines Klassifizierers ausgewertet werden, um einen Manipulationsversuch zu erkennen. Allerdings erfordern die bekannten Lösungen einen hohen Hardware- und Softwareaufwand, um eine möglichst sichere und fehlerfreie Manipulationserkennung zu erreichen.

Ein weiteres, verbessertes und kostengünstig zu realisierendes Verfahren zum Erkennen von Manipulationsversuchen an einem Selbstbedienungsterminal sowie eine danach arbeitende Vorrichtung werden in der früheren von der Anmelderin eingereichten Patentanmeldung mit der Anmeldunganummer DE 2010055016 vorgeschlagen. DE 201 02 477 U1 offenbart ein Verfahren gemäß der Präambel von Anspruch 1.

Aufgrund der obigen Ausführungen ist es Aufgabe der vorliegenden Erfindung, eine zuverlässige und dennoch kostengünstige Lösung vorzuschlagen, die die Nachteile der bekannten Verfahren und Vorrichtungen überwindet. Insbesondere soll eine Kamera-gestützte Erkennung von Manipulationsversuchen mit hoher Zuverlässigkeit aber geringem Hardwareaufwand und begrenztem Softwareaufwand ermöglicht werden.

Gelöst wird die Aufgabe durch ein Verfahren mit den Merkmalen des Anspruchs 1 sowie durch eine danach arbeitende Vorrichtung sowie durch ein damit ausgestattetes Selbstbedienungsterminal.

Demnach wird vorgeschlagen, dass die von der Kamera erzeugten Bilddaten einem ersten Klassifikator zugeführt werden, mittels dessen anhand der Bilddaten geprüft wird, ob ein Manipulationsversuch an dem Bedienelement zu erkennen ist, und dass die Bilddaten parallel zum ersten Klassifikator auch einem zweiten Klassifikator zugeführt werden, mittels dessen anhand der Bilddaten geprüft wird, ob das Erkennen eines Manipulationsversuchs plausibel ist. Auf die dem ersten und zweiten Klassifikator zugeführten Bilddaten wird eine Kantendetektion angewendet, indem mindestens ein Kantenbild erstellt wird und dessen charakteristische Daten mit den Musterdaten eines Referenz-Kantenbildes verglichen werden.

Somit wird eine Parallel-Struktur von zwei oder mehr Klassifikatoren vorgeschlagen, die auf dieselben Bilddaten oder auf daraus abgeleitete Daten angewendet werden, wobei der erste Klassifikator für das Erkennen eines Manipulationsversuches eingerichtet ist, der zweite Klassifikator aber eingerichtet ist, anhand der Bilddaten die von der/den Kamera(s) erfasste Situation auf Plausibilität eines Manipulationsereignisses hin zu überprüfen. Erst wenn beide Klassifikatoren positiv anzeigen, d.h. einen Manipulationsversuch und dessen Plausibilität bejahen, wird ein Alarm ausgelöst.

Die Erfindung geht von der Erkenntnis aus, dass die herkömmlichen Vorrichtungen nicht selten fehlerhaft arbeiten und auch dann Skimming anzeigen, wenn kein Versuch einer Manipulation des Selbstbedienungsterminals vorliegt. Die Anmelderin hat beobachtet, dass Nutzer an dem Bedienfeld bzw. der Bedienkonsole von Selbstbedienungsterminals, wie z.B. Geldautomaten, persönliche Gegenstände, insbesondere Geldbörsen, Brieftaschen, Zettel usw. liegen lassen und dieses dann zu einem falschen Skimming-Alarm führen kann.

Erfindungsgemäß wird nun durch Einsatz eines weiteren parallel arbeitenden Klassifikators, der auf Plausibilität der Bilddaten prüft, sicher gestellt, dass nur dann ein Alarm erzeugt wird, wenn aufgrund der von der Kamera erfassten Situation vernünftiger Weise von einem echten Manipulationsversuch ausgegangen werden muss. So würde z.B. im Falle einer auf der Tastatur liegen gelassenen Briefbörse der erste Klassifikator zwar eine abnormale Situation erkennen und einen Manipulationsversuch anzeigen wollen, der zweite Klassifikator würde aber die Geldbörse, insbesondere deren Kontur und/oder Lage, eher als untypisch für einen Tastaturüberbau (Manipulations- oder Skimming-Überbau) erkennen und somit das Auslösen eines Fehlalarms unterbinden.

Vorzugsweise werden die Bilddaten in den Klassifikatoren unabhängig voneinander verarbeitet. Die Klassifikatoren kommen also unabhängig voneinander auf ihre Ergebnisse, wobei das erste Ergebnis (Ausgabewert des ersten Klassifikators) durch das zweite Ergebnis (Ausgabewert des zweiten Klassifikators) verifiziert wird oder nicht. Hierdurch können sinnvolle von nicht sinnvollen Ereignissen (Manipulationsversuchen) zuverlässig getrennt werden. Erfindungsgemäß wird dazu eine parallel arbeitende Struktur von zwei oder mehreren Klassifikatoren vorgeschlagen.

Erfindungsgemäß ist vorgesehen, dass der erste Klassifikator die Bilddaten anhand erster Merkmale auswertet, um einen ersten Ausgabewert zu erhalten, der die Wahrscheinlichkeit für das Vorliegen einer Veränderung der optischen Erscheinung des Bedienelements anzeigt. Diese ersten Merkmale betreffen die Kantenlängen einer Tastatur, deren Foto einer Kantenbilddetektion unterzogen wird.

Der zweite Klassifikator hingegen werten die Bilddaten anhand zweiter Merkmale aus, um einen zweiten Ausgabewert zu erhalten, der die Wahrscheinlichkeit für das Vorliegen einer für Manipulationen typischen Veränderung der optischen Erscheinung des Bedienelements anzeigt. Diese zweiten Merkmale betreffen die relative Lage bzw. Position der Kanten zueinander. Bei einer Tastatur sowie, bei einem Skimming-Überbau sind die meisten Kanten parallel oder rechtwinklig zueinander ausgerichtet, bei einem liegen gelassenen Gegenstand, wie z.B. einer Geldbörse, treten auch Kanten, die weder parallel noch senkrecht zu den übrigen Kanten (der Tastatur) verlaufen. Deshalb führt ein Plausibilitätstest zu dem Ergebnis, dass sehr wahrscheinlich kein Manipulationsversuch vorliegt. Auch das Merkmal "Umgebungsausleuchtung" führt zu sehr zuverlässigen Ergebnissen.

Die Ausgabewerte der Klassifikatoren liegen vorzugsweise zwischen 0 und 1. Um daraus eindeutige Ja/Nein-Aussagen zu gewinnen, wird vorzugsweise der erste Ausgabewert mit einem ersten Schwellwert bzw. der zweite Ausgabewert mit einem zweiten Schwellwert verglichen, wodurch dann ein erster bzw. zweiter Binärwert gewonnen werden kann, der wiederum logisch verarbeitet werden kann. Die Binärwerte können z.B. einer UND-Verknüpfung zugeführt werden, um eine gesicherte Aussage zu erhalten, ob eine Manipulation an dem SB-Terminal vorgenommen wurde oder nicht. Wenn ein Manipulationsversuch erkannt wird, kann zusätzlich oder alternativ zum Auslösen eines Alarms auch vorgesehen werden, das Selbatbedienungsterminal zu sperren und/oder eine zusätzliche Kamera (Portrait-Kamera) auszulösen, um Fotos von verdächtigen Personen zu machen die evtl. die Manipulation durchgeführt haben könnten. Auch kann vorgesehen werden, die Manipulationserkennung bzw. die Kamera(s) während der Wartung des Selbstbedienungsterminals zu deaktivieren, um Fehlalarme zu vermeiden.

Diese und weitere besonders vorteilhafte Ausgestaltungen ergeben sich auch aus den Unteransprüchen.

Bevorzugt wird nur dann ein Alarm ausgelöst, wenn mittels des ersten Klassifikators ein Manipulationsversuch an dem Bedienelement erkannt wird und wenn mittels des zweiten Klassifikators das Erkennen des Manipulationsversuchs als plausibel bewertet wird.

Andernfalls wird eine Anzeige, insbesondere Benachrichtigung, für einen Betreiber und/oder Nutzer des SB-Terminals erzeugt, und zwar dann, wenn mittels des ersten Klassifikators ein Manipulationsversuch an dem Bedienelement erkannt wird und wenn mittels des zweiten Klassifikators das Erkennen des Manipulationsversuchs als nicht plausibel bewertet wird. Vorzugsweise wird die Benachrichtigung für den Betreiber und/oder Nutzer des SB-Terminals über einen Kommunikationsdienst, insbesondere Email oder SMS, versendet.

Vorgeschlagen wird auch eine Vorrichtung zum Erkennen und Verifizieren von Manipulationsversuchen an einem Selbstbedienungsterminal, das für Nutzer mindestens ein Bedienelement aufweist, auf das mindestens eine Kamera ausgerichtet ist, wobei die Vorrichtung mit der mindestens einen Kamera verbunden ist und von der Kamera erzeugte Bilddaten empfängt, und wobei die Vorrichtung eine Datenverarbeitungseinheit mit einem ersten Klassifikator aufweist, der anhand der Bilddaten prüft, ob ein Manipulationsversuch an dem Bedienelement zu erkennen ist, wobei die die Datenverarbeitungseinheit der Vorrichtung einen zweiten Klassifikator aufweist, der parallel zum ersten Klassifikator die Bilddaten verarbeitet und prüft, ob das Erkennen eines Manipulationsversuchs plausibel ist.

Außerdem wird ein Selbstbedienungsterminal vorgeschlagen, dass eine solche Vorrichtung aufweist. Die Vorrichtung kann vorzugsweise mittels eines in dem Selbstbedienungaterminal vorhandenen Rechner bzw. PC realisiert werden.

In einer bevorzugten Anwendung ist das Selbstbedienungsterminal als Geldautomat ausgestaltet. Dabei stellt das mindestens eine Bedienelement ein manipulationsgeeignetes Element, insbesondere eine Tastatur bzw. ein PIN-Pad, ein Geldausgabefach und/oder einen Karteneingabetrichter dar. Um die Manipulationserkennung zu erleichtern, sollte das mindestens eine von der Kamera erfasste Bedienelement optisch eindeutig erkennbare Merkmale, insbesondere sich von homogenen Flächen abgrenzende Kanten, aufweisen. Hierdurch können die von der/den Kamera(s) erzeugten Bilddaten mittels einer Kantendetektion Aufbereitet werden, indem z.B. mindestens ein Kantenbild erstellt wird und dessen charakteristische Daten mit den Musterdaten eines Referenz-Kantenbildes verglichen werden. Der Einsatz einer Kantendetektion bewirkt nicht nur eine deutliche Datenreduktion, sondern erhöht auch die Schnelligkeit und Zuverlässigkeit der Bildauswertung. Der Einsatz mehrerer paralleler Klassifikatoren erhöht insbesondere die Zuverlässigkeit des Endergebnisses.

Durch die Erfindung kann insbesondere das Erkennen von überbauten an einzelnen oder mehreren Bedienelementen deutlich verbessert werden. Dies gilt besonders hinsichtlich der Zuverlässigkeit der Erzeugung von Skimming-Alarmen. Vorzugsweise werden von der Kamera die besonders manipulationsgeeigneten Elemente und/oder die in besonders manipulationsgeeigneten Bereichen des Bedienfeldes angeordneten Elemente erfasst, wie z.B. Geldausgabefach, Tastatur, Karteneingabetrichter und/oder Bildschirm. Die Elemente sind also vorzugsweise Bedienelemente im engeren Sinne, können aber auch andere Elemente, wie z.B. Ablagefläche im Bedienbereich oder dergleichen sein. Außerdem wird auch das Liegenlassen von Gegenständen sicher erkannt. Zudem wird hier vorgeschlagen, den Nutzer und/oder den Betreiber des SB-Terminals zu benachrichtigen, wenn anhand der Bildaufnahme an dem Bedienelement (z.B. Tastatur) ein Fremdobjekt erkannt wurde, das nicht die typischen Eigenschaften einer Manipulationsvorrichtung (Tastaturüberbau, Attrappe usw.) aufweist und somit sehr wahrscheinlich ein Gegenstand ist, den der letzte Nutzer des SB-Terminals dort liegen gelassen hat. Demnach ist auch ein automatischer Benachrichtigungsdienst realisierbar, der insbesondere Nutzer bzw. Kunden darauf hinweist, dass an dem SB-Terminal persönliche Gegenstände liegen gelassen wurden.

Die Erfindung und die sich daraus ergebenen Vorteile werden nachfolgend anhand von Ausführungsbeispielen und unter Bezugnahme auf die beiliegenden schematischen Zeichnungen beschrieben, die folgendes darstellen:
- Fig. 1: zeigt in Form eines Blockschaltbildes den Aufbau eines erfindungsgemäßen SB-Terminals, das als Geldautomat ausgestaltet ist;
- Fig. 2: zeigt ein schematisches Ablaufdiagramm für ein erfindungsgemäßes Verfahren;
- Fig. 3: eine Entscheidungs-Matrix zur Veranschaulichung der Ergebnisbildung aus den Ausgabewerten der parallel arbeitenden Klassifikatoren.

Das in der Fig. 1 dargestellte SB-Terminal ist als Geldautomat ATM ausgeführt und weist ein Bedienfeld mit mehreren Elementen bzw. Bedienelementen auf, von denen hier beispielhaft eine Tastatur KBD, ein Geldausgabeschacht SHT und ein Karteneingabetrichter CSL in Form einzelner Funktionsblöcke dargestellt sind. Jedes Bedienelement wird von einer Kamera CAM, CAM' bzw. CAM" überwacht, die wiederum mit einer Steuereinrichtung CTR verbunden ist, welche die von den Kamera erzeugten Bildsignale bzw. -daten verarbeitet und auswertet.

Die Steuereinrichtung CTR bildet eine Vorrichtung zum Erkennen und Verifizieren von Manipulationsversuchen an den besagten Bedienelementen KBD, SHT oder CSL und ist mitttels einer rechnergestützten Hardware realisiert, hier beispielsweise mittels der Hardware eines in dem Geldautomaten integrierten PC. Die von den Kameras kommenden Bilddaten (s. auch IN in Fig. 2) werden in einer Bildverarbeitungseinheit IPRC Verarbeitet, indem sie beispielsweise einer Kantendetektion unterzogen werden. Dadurch kann die Datenmenge deutlich reduziert werden, ohne wesentliche Information über die Eigenschaften des fotografierten Objektes bzw. Bedienelementes zu verlieren. Die aus der Kantendetektion gewonnenen Kantenbilder bzw. Kantenbilddaten repräsentieren somit wesentliche Eigenschaften anhand derer eine Veränderung bzw. Manipulation des Objektes (z.B. Tastatur KDB) erkannt werden kann.

Zum sicheren Erkennen von Manipulationsversuchen weist die Vorrichtung CTR für jedes Bildelement ein Manipulationserkennungs-Modul M100, M100' oder M100" auf, das im wesentlichen eine Datenverarbeitungs-Instanz enthält, die eine parallel strukturierte zweizügige Klassifizierung der entsprechenden Bilddaten durchführt. In jedem Manipulationserkennungs-Modul M100, M100' oder M100" werden zwei parallel angeordnete Klassifikatoren verwendet (s. 110 und 120 in Fig. 2). Für die Überwachung der Tastatur KBD wird beispielsweise das erste Manipulationserkennungs-Modul M100 verwendet, dessen Funktion nachfolgend noch näher anhand der Fig. 2 und 3 beschrieben wird. Die Vorrichtung CTR umfasst auch noch eine Alarmeinheit ALRT, die bei einem sicher erkannten Manipulationsversuch einen Alarm auslöst. Falls das Vorhandensein eines Fremdgegenstandes erkannt wird, ein Manipulationsversuch aber als nicht plausibel eingestuft wird, erfolgt über die Einheit ALRT eine Benachrichtigung an den Betreiber des Geldautomaten ATM und/oder an den letzten Nutzer, um ihm mitzuteilen, dass ein Gegenstand am Geldautomaten liegen gelassen wurde. Um den Nutzer zu benachrichtigen kann auf Nutzerdaten zurückgegriffen werden, die im Rahmen der ohnehin erforderlichen Nutzung-Authentifizierung am Geldautomaten (Nutzer-ID) von einer Zentrale (Nutzerverwaltung) abgefragt werden können.

Anhand der Fig. 2 und 3 wird nun ein Beispiel für ein Verfahren zum Erkennen und Verifizieren von Manipulationsversuchen beschrieben:
Die Fig. 2 zeigt ein schematisches Ablaufdiagramm für das Verfahren 100, das sich auf die Funktionsweise des Manipulationserkennungs-Moduls M100 bezieht und im Wesentlichen die nachfolgend beschriebenen Schritte 101 bis 130 umfasst.

In einem ersten Schritt 101 werden die von der Kamera CAM erzeugten und in der Bildverarbeitungseinheit IPRC (s. Fig. 1) zu Kantenbilddaten vorverarbeiteten Daten als Eingangsdaten IN für die nachfolgenden Klassifizierungen bereit gestellt. Aus den Eingangsdaten bzw. aufbereiteten Bilddaten, im weiteren auch kurz Bilddaten IN genannt, werden Merkmale bzw. Eigenschaften A, B, C, D extrahiert, die charakteristische Erkennungsmerkmale für das überwachte Objekt (hier: Bedienelement KDB) darstellen. Dabei handelt es sich beispielsweise um folgende Merkmale: Kantenlänge (oben, unten, links, rechts), Abstand der Kanten von Bezugspunkten bzw. Bezugslinien, Winkel von Kanten untereinander, Winkel von Kanten im Vergleich mit Bezugslinien, Histogramm, Beleuchtungsverhältnisse und dergleichen.

Diese Merkmale, von denen hier exemplarisch vier Merkmale A, B, C und D angegeben sind, werden dann in einer parallelen Struktur auf zwei verschiedene Weisen klassifiziert. Dazu wird eine erste Untermenge der Merkmale (z.B. Merkmale A und B) in einem Schritt 110 einem ersten Klassifikator CF zugeführt und wird eine, vorzugsweise andere, zweite Untermenge (z.B. Merkmale C und D) in einem parallelen Schritt 120 einem zweiten Klassifikator SC zugeführt.

Der erste Klassifikator CF nimmt die Funktion eines Hauptklassifikators bzw. eines Manipulations-Indizien-Sammlers ein, der prüft, ob eine Manipulation wahrscheinlich ist oder nicht. Dies geschieht dadurch, dass die Merkmale A (Kantenlängen an verschiedenen Positionen) und beispielsweise B (Abstände zwischen verschiedenen Kanten) geprüft werden, indem sie mit entsprechenden Referenzwerten verglichen werden. Als Ausgabewert OUT1 wird die Anzahl bzw. Häufigkeit angegeben, mit der Merkmale (eines oder mehrere davon) nicht mit den Referenzwerten übereinstimmen. Der Ausgabewert liegt zwischen 0 und 1. Ein Ausgabewert von 0,7 und mehr zeigt an, dass (sehr) viele Abweichungen erkannt wurden, so dass (sehr) wahrscheinlich eine Manipulation des Objektes (hier Tastatur KBD bzw. PIN-Pad) vorliegt. Ob es sich bei der erkannten Manipulation um eine echte Manipulation handelt, z.B. um einen Tastaturüberbau, kann jedoch nicht sicher ausgesagt werden.

Der zweite (parallel arbeitende) Klassifikator SC nimmt daher die Funktion eines Nebenklassifikators bzw. eines Überprüfers (Verifizierers) ein und prüft, ob die Bilddaten IN überhaupt eine typische Situation für eine Manipulation wiedergeben. Diese Überprüfung geschieht dadurch, dass die Merkmale C (Winkel von Kanten untereinander) und beispielsweise D (Umgebungslichtverhältnisse) geprüft werden. Als Ausgabewert OUT2 wird die Anzahl bzw. Häufigkeit angegeben, mit der die erfassten Merkmale (eines oder mehrere davon) nicht von den typischen Referenzwerten abweichen. Ein Ausgabewert von 0,3 und weniger zeigt an, dass die Plausibilität für eine Manipulation gering ist. Das bedeutet, dass (sehr) wenige typische Winkel und/oder Umgebungslichtverhältnisse erkannt wurden, so dass es (sehr) wahrscheinlich ist, dass sich im Bereich des überwachten Objektes (hier Tastatur KBD) ein Fremdgegenstand befindet, der aber keinem Manipulationsgegenstand (z.B. Tastaturüberbau) entsprechen kann. Deshalb würde sich z.B. ein Ausgabewert OUT2 von 0,3 ergeben , der anzeigt, dass (eher) keine Manipulation vorliegt.

Um zu einem aussagekräftigen eindeutigen Endergebnis zu kommen, werden in weiteren parallelen Schritten 111 und 112 die Ausgabewerte OUT1 bzw. OUT2 gewichtet und/oder mit Schwellwerten TH1 bzw. TH2 verglichen, so dass sich logisch verknüpfbare Werte OUT1* bzw. OUT2* ergeben, die entweder ein JA oder ein NEIN anzeigen. Entspricht der Wert OUT1* dem logischen Wert "1", so bedeutet dies, dass die Klassifizierung CF auf Manipulation erkannt hat. Dies wird hier durch ein "Y" (für Englisch "Yes") symbolisiert. Andernfalls ergibt sich ein "N" (für Englisch "No"). Entspricht der Wert OUT2* ebenfalls einem "Y", so bedeutet dies, dass die Manipulation plausibel ist. Die Schwellwerte TH1 und TH2 werden beispielsweise im mittleren Wertebereich, d.h. bei etwa 0,5 eingestellt, so dass Ausgabewerte größer 0,5 ein klares "Y" (Aussage "Ja" bzw. "Yes") bedeuten.

Durch eine im Schritt 130 durchgeführte logische UND-Verknüpfung, die auch anhand der Fig. 3 veranschaulicht wird, erhält man das Endergebnis. Wie die in der Fig. 3 dargestellte Entscheidungs-Matrix zeigt, wird nur dann ein Manipulationsversuch klar erkannt und verifiziert, wenn beide Klassifikatoren jeweils ein positives Ergebnis "Y" liefern, d.h. wenn der erste Klassifikator CF auf Manipulation erkennt und der zweite unabhängig davon auf eine plausible Manipulationssituation erkennt.

Der zweite Klassifikator SC sorgt für eine vernünftige Entscheidung und könnte daher auch als "Sanity Checker" bezeichnet werden. Durch die strikte Trennung der beiden Klassifikatoren bzw. deren Aufgaben (Erkennen von Änderungen oder Überprüfen auf Plausibilität) wird die hier vorgeschlagene Manipulationserkennung sehr robust gegenüber Fehlentscheidungen.

Wie oben beschrieben wurde, werden beispielsweise die Kamerasignale (Rohbilddaten) zunächst einer Bildverarbeitung (Kantendetektion) unterzogen (s. Block IPRC in Fig. 1). Daraus werden dann Merkmale extrahiert (A bis D in Fig. 2), die die Kantenlängen, und z. Abstände, Winkel, Umgebungslichtverhältnisse, usw. betreffen. Diese Merkmale werden dann klassifiziert. Im ersten Klassifikator CF werden z.B. die Merkmale "Kantenlänge" und "Winkel" klassifiziert, um eine Manipulation zu erkennen; im zweiten Klassifikator CF werden die anderen Merkmale "Winkel" und "Umgebungslicht" klassifiziert, um die Plausibilität zu prüfen (Vernunft-Prüfung; SanityCheck). Die Erfindung kann auch so ausgeführt werden, dass beispielsweise mit dem ersten Klassifikator Quantitäten und mit dem zweiten Klassifikator Qualitäten klassifiziert werden.

Zudem ermöglicht die Überprüfung auf Plausibilität es, dass bei einer erkannten Änderung am überwachten Objekt auch auf das Vorhandensein eines Fremdobjektes geschlossen werden kann, das keine Skimming-Vorrichtung ist, sondern lediglich ein persönlicher Gegenstand eines Nutzers. In der Entscheidungs-Matrix nach Fig. 3 entspricht dies dem Fall, dass OUT1* = Y ist und OUT2* = N ist. In diesem Fall kann das System eine automatische Benachrichtigung des Nutzers bzw. Kunden veranlassen, z.B. über Email oder SMS. Diese Möglichkeit bietet einen neuen Kundenservice. Der Betreiber des SB-Terminals wird in diesem Fall ebenfalls sofort benachrichtigt, um den vergessenen Gegenstand für den Kunden zur späteren Abholung aufzubewahren. Wenn also Gegenstände am SB-Terminal liegen gelassen werden, kann eine automatisches Erzeugen und Aussenden von Email/SMS durch Zugriff auf Kunden-Datenbank erfolgen. Zusätzlich kann z.B. ein stiller Alarm an das Personal des SB-Terminals zwecks Sicherung des vergessenen Gegenstandes ausgelöst werden. Auch können Fotos/Filme erstellt werden sowie Warnhinweise auf dem Bildschirm angezeigt werden, um einen Diebstahl zu vereiteln.

Die vorliegende Erfindung wurde am Beispiel eines Geldautomaten beschrieben, ist aber nicht hierauf beschränkt, sondern kann auf jede Art von Selbstbedienungsterminals angewendet werden.

### Bezugszeichenliste

- 100: Verfahren mit folgenden Schrittfolgen:
- 101: Eingabe von Bilddaten IN sowie Vorgabe von Merkmalen (A...D)
- 110: Datenverarbeitung mittels erstem Klassifikator CF
- 120: (parallel dazu) Datenverarbeitung mittels zweitem Klassifikator CF
- 111: Schwellwert-Entscheidung für OUT1
- 112: Schwellwert-Entacheidung für OUT2
- 130: Alarmierung und/oder Benachrichtigung

- ATM: Selbstbedienungsterminal, als Geldautomat ausgebildet, mit folgenden Bedienelementen: KBD Tastatur, SHT Geldausgabefach, CSL Karteneingabetrichter
- CAM, CAM', CAM": Kameras, jeweils auf ein Bedienelement ausgerichtet
- CTR: Vorrichtung, hier Steuereinrichtung für ATM mit: IPRC Bildverarbeitungseinheit M100, M100', M100" Manipulationserkennungsmodule mit verschiedenen Klassifizieren
- ALRT: Alarm-/Benachrichtigungseinheit

## Patentansprüche

1. Verfahren (100) zum Erkennen und Verifizieren von Manipulationsversuchen an einem Selbstbedienungsterminal (ATM), das mindestens ein für Nutzer des Selbstbedienungsterminals (ATM) bereitgestelltes Bedienelement (KBD) aufweist, auf das mindestens eine Kamera (CAM) ausgerichtet ist, die das mindestens eine Bedienelement (KBD) erfasst, wobei die von der Kamera (CAM) erzeugten Bilddaten (IN) einem ersten Klassifikator (CF) zugeführt werden, mittels dessen anhand der Bilddaten geprüft wird, ob ein Manipulationsversuch an dem Bedienelement (KBD) zu erkennen ist, wobei die Bilddaten (IN) anhand erster Merkmale (A, B) ausgewertet werden,
wobei die Bilddaten (IN) parallel zum ersten Klassifikator (CF) auch einem zweiten Klassifikator (SC) zugeführt werden, mittels dessen anhand der Bilddaten geprüft wird, ob das Erkennen eines Manipulationsversuchs plausibel ist, wobei die Bilddaten (IN) anhand zweiter Merkmale (C, D) ausgewertet werden,
**dadurch gekennzeichnet, dass**
auf die dem ersten und zweiten Klassifikator (CF, SC) zugeführten Bilddaten (IN) eine Kantendetektion angewendet wird, die sich auf von homogenen Flächen abgrenzende Kanten in der optischen Erscheinung des von der Kamera (CAM) erfassten Bedienelements (KBD) bezieht, indem mittels einer Bildverarbeitungseinheit (IPRC) mindestens ein Kantenbild erstellt wird und dessen charakteristische Daten mit den Musterdaten eines Referenz-Kantenbildes verglichen werden, und dass die ersten Merkmale (A, B) Kantenlängen des Bedienelements und die zweiten Merkmale (C, D) die relative Position der Kanten zueinander betreffen.

2. Verfahren (100) nach Anspruch 1, **dadurch gekennzeichnet, dass** die Bilddaten (IN) in den Klassifikatoren (CF, SC) parallel und unabhängig voneinander verarbeitet werden.

3. Verfahren (100) nach Anspruch 1 oder 2, **dadurch gekennzeichnet, dass** der erste Klassifikator (CF) die Bilddaten (IN) anhand der ersten Merkmale (A, B) auswertet, um einen ersten Ausgabewert (OUT1) zu erhalten, der die Wahrscheinlichkeit für das Vorliegen einer Veränderung der optischen Erscheinung des Bedienelements (KBD) anzeigt.

4. Verfahren (100) nach Anspruch 1, 2 oder 3, **dadurch gekennzeichnet, dass** der zweite Klassifikator (SC) die Bilddaten (IN) anhand der zweiten Merkmale (C, D) auswertet, um einen zweiten Ausgabewert (OUT2) zu erhalten, der die Wahrscheinlichkeit für das Vorliegen einer für Manipulationen typischen Veränderung der optischen Erscheinung des Bedienelements (KBD) anzeigt.

5. Verfahren (100) nach einem der Ansprüche 3 oder 4, **dadurch gekennzeichnet, dass** der erste Ausgabewert (OUT1) mit einem ersten Schwellwert (TH1) bzw. der zweite Ausgabewert (OUT2) mit einem zweiten Schwellwert (TH2) verglichen wird, um einen ersten bzw. zweiten Binärwert zu erhalten.

6. Verfahren (100) nach einem der vorhergehenden Ansprüche, **dadurch gekennzeichnet, dass** ein Alarm ausgelöst wird, wenn mittels des ersten Klassifikators (CF) ein Manipulationsversuch an dem Bedienelement (KBD) erkannt wird und wenn mittels des zweiten Klassifikators (SC) das Erkennen des Manipulationsversuchs als plausibel bewertet wird.

7. Verfahren (100) nach einem der vorhergehenden Ansprüche, **dadurch gekennzeichnet, dass** eine Anzeige, insbesondere Benachrichtigung, für einen Betreiber und/oder Nutzer des Selbstbedienungsterminals erzeugt wird, wenn mittels des ersten Klassifikators (CF) ein Manipulationsversuch an dem Bedienelement (KBD) erkannt wird und wenn mittels des zweiten Klassifikators (SC) das Erkennen des Manipulationsversuchs als nicht plausibel bewertet wird.

8. Verfahren (100) nach Anspruch 7, **dadurch gekennzeichnet, dass** die Benachrichtigung für den Betreiber und/oder Nutzer des Selbstbedienungsterminals über einen Kommunikationsdienst, insbesondere Email oder SMS, versendet wird.

9. Vorrichtung (CTR) zum Erkennen und Verifizieren von Manipulationsversuchen an einem Selbstbedienungsterminal (ATM), das mindestens ein für Nutzer des Selbstbedienungsterminals (ATM) bereitgestelltes Bedienelement (KBD) aufweist, auf das mindestens eine Kamera (CAM) ausgerichtet ist, die das mindestens eine Bedienelement (KBD) erfasst, wobei die Vorrichtung (CTR) mit der mindestens einen Kamera (CAM) verbunden ist und von der Kamera (CAM) erzeugte Bilddaten (IN) empfängt, und wobei die Vorrichtung (CTR) eine Datenverarbeitungseinheit mit einem ersten Klassifikator (CF) aufweist, der anhand der Bilddaten (IN) prüft, ob ein Manipulationsversuch an dem Bedienelement (KBD) zu erkennen ist, wobei die Vorrichtung (CTR) die Bilddaten (IN) anhand erster Merkmale (A, B) auswertet,
wobei die Datenverarbeitungseinheit der Vorrichtung (CTR) einen zweiten Klassifikator (SC) aufweist, der parallel zum ersten Klassifikator (CF) die Bilddaten (IN) verarbeitet und prüft, ob das Erkennen eines Manipulationsversuchs plausibel ist, wobei der zweite Klassifikator angepasst ist, die Bilddaten (IN) anhand zweiter Merkmale (C, D) auszuwerten,
**dadurch gekennzeichnet, dass**
auf die dem ersten und zweiten Klassifikator (CF, SC) zugeführten Bilddaten (IN) eine Kantendetektion angewendet wird, die sich auf von homogenen Flächen abgrenzende Kanten in der optischen Erscheinung des von der Kamera (CAM) erfassten Bedienelements (KBD) bezieht, indem mittels einer Bildverarbeitungseinheit (IPRC) mindestens ein Kantenbild erstellt wird und dessen charakteristische Daten mit den Musterdaten eines Referenz-Kantenbildes verglichen werden, wobei die ersten Merkmale (A, B) Kantenlängen des Bedienelements und die zweiten Merkmale (C, D) die relative Position der Kanten zueinander betreffen.

10. Selbstbedienungsterminal (ATM), das mindestens ein für Nutzer des Selbstbedienungsterminals (ATM) bereitgestelltes Bedienelement (KBD) aufweist, auf das mindestens eine Kamera (CAM) ausgerichtet ist, und das eine Vorrichtung (CTR) zum Erkennen und Verifizieren von Manipulationsversuchen an dem Selbstbedienungsterminal (ATM) nach Anspruch 9 aufweist.

11. Selbstbedienungsterminal (ATM) nach Anspruch 10,
**dadurch gekennzeichnet, dass** das Selbstbedienungsterminal einen Geldautomaten (ATM) darstellt.

12. Selbstbedienungsterminal (ATM) nach Anspruch 10 oder 11, **dadurch gekennzeichnet, dass** das mindestens eine Bedienelement ein manipulationsgeeignetes Element, insbesondere eine Tastatur (KBD), ein Geldausgabefach (SHT) und/oder einen Karteneingabetrichter (CSL) darstellt.

13. Selbstbedienungsterminal (ATM) nach einem der Ansprüche 10 bis 12, **dadurch gekennzeichnet, dass** das mindestens eine von der Kamera (CAM) erfasste Bedienelement (KBD) optisch eindeutig erkennbare Merkmale aufweist, insbesondere sich von homogenen Flächen abgrenzende Kanten aufweist.

## Claims

1. Method (100) for identifying and verifying manipulation attempts on a self-service terminal (ATM) comprising at least one operating element (KBD) which is provided for users of the self-service terminal (ATM) and towards which at least one camera (CAM) is oriented, which captures the at least one operating element (KBD), wherein the image data (IN) generated by the camera (CAM) are fed to a first classifier (CF), by means of which a check is made on the basis of the image data to ascertain whether a manipulation attempt on the operating element (KDB) can be identified, wherein the image data (IN) are evaluated on the basis of first features (A, B), wherein the image data (IN) are also fed to a second classifier (SC) in parallel with the first classifier (CF), by means of which second classifier a check is made on the basis of the image data to ascertain whether the identification of a manipulation attempt is plausible, wherein the image data (IN) are evaluated on the basis of second features (C, D),
**characterized in that**
an edge detection is applied to the image data (IN) fed to the first and second classifiers (CF, SC), said edge detection relating to edges that bring about delimitation from homogeneous areas in the optical appearance of the image element (KDB) captured by the camera (CAM) by virtue of the fact that, by means of an image processing unit (IPRC), at least one edge image is created and the characteristic data thereof are compared with the pattern data of a reference edge image, and **in that** the first features (A, B) concern edge lengths of the operating element and the second features (C, D) concern the relative position of the edges with respect to one another.

2. Method (100) according to Claim 1, **characterized in that** the image data (IN) are processed in parallel and independently of one another in the classifiers (CF, SC).

3. Method (100) according to Claim 1 or 2, **characterized in that** the first classifier (CF) evaluates the image data (IN) on the basis of the first features (A, B) in order to obtain a first output value (OUT1), which indicates the probability of the presence of an alteration of the optical appearance of the operating element (KDB).

4. Method (100) according to Claim 1, 2 or 3, **characterized in that** the second classifier (SC) evaluates the image data (IN) on the basis of the second features (C, D) in order to obtain a second output value (OUT2), which indicates the probability of the presence of an alteration of the optical appearance of the operating element (KDB) that is typical of manipulations.

5. Method (100) according to either of Claims 3 and 4, **characterized in that** the first output value (OUT1) is compared with a first threshold value (TH1) or respectively the second output value (OUT2) is compared with a second threshold value (TH2), in order to obtain a first or respectively second binary value.

6. Method (100) according to any of the preceding claims, **characterized in that** an alarm is triggered if a manipulation attempt on the operating element (KDB) is identified by means of the first classifier (CF) and if the identification of the manipulation attempt is assessed as plausible by means of the second classifier (SC) .

7. Method (100) according to any of the preceding claims, **characterized in that** an indication, in particular notification, is generated for an operator and/or user of the self-service terminal if a manipulation attempt on the operating element (KDB) is identified by means of the first classifier (CF) and if the identification of the manipulation attempt is assessed as implausible by means of the second classifier (SC) .

8. Method (100) according to Claim 7, **characterized in that** the notification for the operator and/or user of the self-service terminal is sent via a communication service, in particular email or SMS.

9. Device (CTR) for identifying and verifying manipulation attempts on a self-service terminal (ATM) having at least one operating element (KBD) which is provided for users of the self-service terminal (ATM) and towards which at least one camera (CAM) is oriented, which captures the at least one operating element (KBD), wherein the device (CTR) is connected to the at least one camera (CAM) and receives image data (IN) generated by the camera (CAM), and wherein the device (CTR) comprises a data processing unit with a first classifier (CF), which checks on the basis of the image data (IN) whether a manipulation attempt on the operating element (KDB) can be identified, wherein the device (CTR) evaluates the image data (IN) on the basis of first features (A, B), wherein the data processing unit of the device (CTR) comprises a second classifier (SC), which, in parallel with the first classifier (CF), processes the image data (IN) and checks whether the identification of a manipulation attempt is plausible, wherein the second classifier is adapted to evaluate the image data (IN) on the basis of second features (C, D),
**characterized in that**
an edge detection is applied to the image data (IN) fed to the first and second classifiers (CF, SC), said edge detection relating to edges that bring about delimitation from homogeneous areas in the optical appearance of the image element (KDB) captured by the camera (CAM) by virtue of the fact that, by means of an image processing unit (IPRC), at least one edge image is created and the characteristic data thereof are compared with the pattern data of a reference edge image, wherein the first features (A, B) concern edge lengths of the operating element and the second features (C, D) concern the relative position of the edges with respect to one another.

10. Self-service terminal (ATM) comprising at least one operating element (KBD) which is provided for users of the self-service terminal (ATM) and towards which at least one camera (CAM) is oriented, and comprising a device (CTR) for identifying and verifying manipulation attempts on the self-service terminal (ATM) according to Claim 9.

11. Self-service terminal (ATM) according to Claim 10, **characterized in that** the self-service terminal constitutes an automatic teller machine (ATM).

12. Self-service terminal (ATM) according to Claim 10 or 12, **characterized in that** the at least one operating element constitutes an element suitable for manipulation, in particular a keyboard (KBD), a cash dispensing compartment (SHT) and/or a card insertion slot (CSL).

13. Self-service terminal (ATM) according to any of Claims 10 to 12, **characterized in that** the at least one operating element (KBD) captured by the camera (CAM) has optically unambiguously identifiable features, in particular has edges that bring about delimitation from homogeneous areas.

## Revendications

1. Procédé (100) de détection et de vérification de tentatives de manipulation sur un terminal de distribution automatique (ATM) qui comporte au moins un élément de commande (KBD) prévu pour des utilisateurs du terminal de distribution automatique (ATM), et vers lequel est dirigée au moins une caméra (CAM) qui capture ledit au moins un élément de commande (KBD), dans lequel les données d'image (IN) générées par la caméra (CAM) sont acheminées jusqu'à un premier classificateur (CF) au moyen duquel il est vérifié, sur la base des données d'image, si une tentative de manipulation peut être détectée sur l'élément de commande (KDB), dans lequel les données d'image (IN) sont évaluées sur la base de premières caractéristiques (A, B),
dans lequel les données d'image (IN) sont également acheminées en parallèle avec le premier classificateur (CF) jusqu'à un second classificateur (SC) au moyen duquel il est vérifié, sur la base des données d'image, si la détection d'une tentative de manipulation est plausible, dans lequel les données d'image (IN) sont évaluées sur la base de secondes caractéristiques (C, D), **caractérisé en ce qu'**une détection de bords, concernant des bords délimitant des surfaces homogènes dans l'aspect optique de l'élément d'image (KDB) capturé par la caméra (CAM), est appliquée aux données d'image (IN) acheminées jusqu'aux premier et deuxième classificateurs (CF, SC), en créant au moins une image de bords au moyen d'une unité de traitement d'image (IPRC) et en comparant ses données caractéristiques aux données de motif d'une image de bords de référence, et
**en ce que** les premières caractéristiques (A, B) concernent des longueurs de bords de l'élément de commande et les secondes caractéristiques (C, D) concernent la position relative des bords les uns par rapport aux autres.

2. Procédé (100) selon la revendication 1, **caractérisé en ce que** les données d'image (IN) sont traitées dans les classificateurs (CF, SC) en parallèle et indépendamment les unes des autres.

3. Procédé (100) selon la revendication 1 ou 2, **caractérisé en ce que** le premier classificateur (CF) évalue les données d'image (IN) sur la base des premières caractéristiques (A, B) afin d'obtenir une première valeur de sortie (OUT1) qui indique la probabilité de présence d'une modification de l'aspect optique de l'élément de commande (KDB).

4. Procédé (100) selon la revendication 1, 2 ou 3, **caractérisé en ce que** le second classificateur (SC) évalue les données d'image (IN) sur la base des secondes caractéristiques (C, D) afin d'obtenir une seconde valeur de sortie (OUT2) qui indique la probabilité de présence d'une modification, typique de manipulations, de l'aspect optique de l'élément de commande (KDB).

5. Procédé (100) selon l'une des revendications 3 ou 4, **caractérisé en ce que** la première valeur de sortie (OUT1) est comparée à une première valeur de seuil (TH1) ou la seconde valeur de sortie (OUT2) est comparée à une seconde valeur de seuil (TH2) afin d'obtenir respectivement une première ou une seconde valeur binaire.

6. Procédé (100) selon l'une des revendications précédentes, **caractérisé en ce qu'**une alarme est déclenchée lorsqu'une tentative de manipulation sur l'élément de commande (KDB) est détectée au moyen du premier classificateur (CF) et lorsque la détection de la tentative de manipulation est évaluée comme étant plausible au moyen du second classificateur (SC).

7. Procédé (100) selon l'une des revendications précédentes, **caractérisé en ce qu'**une indication, en particulier une notification, est générée pour un opérateur et/ou un utilisateur du terminal de distribution automatique lorsqu'une tentative de manipulation de l'élément de commande (KDB) est détectée au moyen du premier classificateur (CF) et lorsque la détection de la tentative de manipulation est évaluée comme étant non plausible au moyen du second classificateur (SC).

8. Procédé (100) selon la revendication 7, **caractérisé en ce que** la notification destinée à l'opérateur et/ou à l'utilisateur du terminal de distribution automatique est envoyée par l'intermédiaire d'un service de communication, en particulier par courrier électronique ou par SMS.

9. Dispositif (CTR) de détection et de vérification de tentatives de manipulation sur un terminal de distribution automatique (ATM) qui comporte au moins un élément de commande (KBD) prévu pour des utilisateurs du terminal de distribution automatique (ATM), et vers lequel est dirigée au moins une caméra (CAM) qui capture ledit au moins un élément de commande (KBD), dans lequel le dispositif (CTR) est connecté à au moins une caméra (CAM) et reçoit des données d'image (IN) générées par la caméra (CAM), et dans lequel le dispositif (CTR) comporte une unité de traitement de données comprenant un premier classificateur (CF) qui vérifie, sur la base des données d'image (IN), si une tentative de manipulation peut être détectée sur l'élément de commande (KDB), dans lequel le dispositif (CTR) évalue les données d'image (IN) sur la base de premières caractéristiques (A, B),
dans lequel l'unité de traitement de données du dispositif (CTR) comporte un second classificateur (SC) qui traite les données d'image (IN) en parallèle avec le premier classificateur (CF) et vérifie si la détection d'une tentative de manipulation est plausible, dans lequel le second classificateur est conçu pour évaluer les données d'image (IN) sur la base de secondes caractéristiques (C, D),
**caractérisé en ce qu'**une détection de bords, concernant des bords délimitant des surfaces homogènes dans l'aspect optique de l'élément d'image (KDB) capturé par la caméra (CAM), est appliquée aux données d'image (IN) acheminées jusqu'aux premier et second classificateurs (CF, SC), en créant au moins une image de bords au moyen d'une unité de traitement d'image (IPRC) et en comparant ses données caractéristiques aux données de motif d'une image de bords de référence, dans lequel les premières caractéristiques (A, B) concernent des longueurs de bords de l'élément de commande et les secondes caractéristiques (C, D) concernent la position relative des bords les uns par rapport aux autres.

10. Terminal de distribution automatique (ATM), qui comporte au moins un élément de commande (KBD) prévu pour des utilisateurs du terminal de distribution automatique (ATM), vers lequel est dirigée au moins une caméra (CAM), et qui comporte un dispositif (CTR) destiné à détecter et à vérifier des tentatives de manipulation sur le terminal de distribution automatique (ATM) selon la revendication 9.

11. Terminal de distribution automatique (ATM) selon la revendication 10, **caractérisé en ce que** le terminal de distribution automatique représente un terminal de distribution automatique de billets (ATM).

12. Terminal de distribution automatique (ATM) selon la revendication 10 ou 12, **caractérisé en ce que** ledit au moins un élément de commande représente un élément approprié pour la manipulation, en particulier un clavier (KBD), un plateau de distribution de billets (SHT) et/ou un réceptacle d'entrée de carte (CSL).

13. Terminal de distribution automatique (ATM) selon l'une des revendications 10 à 12, **caractérisé en ce que** ledit au moins un élément de commande (KBD) capturé par la caméra (CAM) présente des caractéristiques optiquement reconnaissables de manière non ambiguë, en particulier des bords délimités par des surfaces homogènes.
